# FASCICULE DE BREVET EUROPEEN

(11) **EP 0 770 553 B1**
(45) Date de publication et mention de la délivrance du brevet: **27.08.1997**
(21) Numéro de dépôt: 95440066.9
(22) Date de dépôt: 17.10.1995
(51) Int. Cl.: B65D 5/50

(54) **Caisse pour le transport et la présentation d'articles**
Behälter für den Transport und das Zurschaustellen von Artikeln
Container for the transport and presentation of articles

(43) Date de publication de la demande: 02.05.1997
(73) Titulaire: PIMORT INVESTISSEMENTS, 67720 Hoerdt (FR)
(72) Inventeur: Pimort, Alain, F-67720 Hoerdt (FR)
(74) Mandataire: Littolff, Denis

(56) Documents cités:
- WO-A-86/00061
- FR-A- 1 317 713
- GB-A- 1 041 446
- US-A- 2 654 469
- US-A- 3 850 296
- US-A- 4 402 406

## Description

La présente invention concerne un nouveau système destiné au conditionnement d'un ou plusieurs articles de poids et/ou de dimensions relativement élevés, pour en permettre, à volonté, soit le transport et la manutention, soit la présentation sur le lieu de vente.

De tels articles peuvent être par exemple des objets ménagers ou destinés à l'habitat, tels que des séries d'assiettes ou de verres, des batteries de diffuseurs pour luminaires, ou encore des bouteilles, des objets d'art, des pièces d'outillage ou analogues, une caractéristique commune à tous ces articles étant d'être à la fois relativement lourds et encombrants, et en même temps fragiles.

Actuellement, de tels articles sont rangés avec soin dans des conditionnements les préservant des chocs au cours de leur transport et de leur manutention, mais ils doivent ensuite être extraits de ces conditionnements, par exemple de leur carton, pour être disposés sur des présentoirs appropriés sur le point de vente. Une telle manipulation est souvent à l'origine d'une proportion non négligeable de casse, et source d'une perte de temps puisqu'il faut, en fait, procéder à deux rangements successifs de ces articles, le premier dans leur conditionnement de transport et le second sur leur socle de présentation.

Le système selon l'invention supprime à la fois le risque de casse et cette perte de temps, en permettant d'utiliser le même socle à la fois pour le transport et la manutention des articles et pour leur présentation sur le lieu de vente. Selon l'invention, il suffit d'associer à ce socle unique un volume protecteur amovible pour constituer un conditionnement de transport, et d'enlever ce volume protecteur pour disposer des articles directement disposés sur un présentoir.

Une telle configuration dotée d'une base de présentation recouverte par un couvercle formant le volume d'emballage a déjà été divulguée, notamment par le brevet US-A-2 654 469 au nom de FULMER.

Toutefois, le volume décrit dans ce document est adapté à des objets allongés de dimension réduite. Pour répondre à ce problème, le volume inférieur se compose d'une succession de volumes prismatiques fermés, n'ayant de cloisons horizontales que sur deux côtés.

Cette solution conduit à un assemblage complexe, nécessairement coûteux à mettre en oeuvre du fait de sa plus grande sophistication.

Le système de l'invention comprend un volume inférieur clos, par dessus lequel peut venir s'encastrer un volume supérieur ouvert sur sa face inférieure, lesdits volumes étant en carton, le volume supérieur se composant d'une paroi supérieure horizontale et d'une cloison périphérique verticale, dont la forme et les dimensions sont telles que ladite cloison périphérique verticale vient recouvrir le volume inférieur en enfermant ledit article pour son transport quand le volume supérieur est encastré sur le volume inférieur, tandis que ledit volume inférieur sert directement de socle de présentation dudit article quand ledit volume supérieur est enlevé.

L'invention se caractérise en ce que le volume inférieur se compose d'une cuvette formée d'un fond horizontal délimité par un rebord périphérique vertical et clos par une cloison supérieure distinct de la cuvette et d'allure générale horizontale, dans laquelle est pratiquée au moins une fenêtre dans laquelle peut venir se loger une portion dudit article, en vue de son maintien et de sa présentation, ledit volume supérieur venant recouvrir le rebord périphérique du volume inférieur.

Selon un mode réalisation préféré, la cloison supérieure du volume inférieur est un flan galbé de manière que ladite fenêtre vient offrir audit article un logement tridimensionnel, et plus particulièrement, le conditionnement étant de forme parallélépipédique, le flan fermant le volume inférieur est rectangulaire et sa largeur est supérieure à la largeur de ladite cuvette, de manière telle qu'une fois en place, sa surface présente l'allure d'une surface diédrique dans laquelle est pratiquée ladite fenêtre assurant ainsi à l'article un maintien tridimensionnel.

Selon une caractéristique additionnelle, dans le cas d'un article ayant une relativement grande dimension en hauteur, le maintien en place dudit article par ledit socle est renforcé au moyen d'un second flan semblable au premier et placé par dessus l'article avant encastrement du volume supérieur sur le volume inférieur.

Selon une autre caractéristique additionnelle, les articles logés dans le conditionnement ayant une forme déterminée, mais diverses dimensions possibles, les fenêtres du flan comportent sur au moins certains de leurs bords des zones rainées de manière à se conformer aux dimensions desdits articles en se repliant sous l'effet de leur mise en place dans les fenêtres.

Selon une autre caractéristique additionnelle, au moins une zone de la cloison verticale du volume supérieur comporte des fenêtres destinées à laisser apparaître des indications portées sur des zones en regard du rebord vertical du volume inférieur.

Bien entendu, les volumes constituant le système selon l'invention peuvent avoir toute forme, par exemple les deux volumes sont de forme générale prismatique ou pyramidale à base rectangulaire ou polygonale, ou bien les deux volumes sont de forme générale cylindrique ou conique à base circulaire ou ovale, mais dans la pratique ils seront de forme parallélépipédique, la plus commode à réaliser. Ils seront réalisés en tout matériau approprié, et de préférence en carton, carton ondulé ou analogue.

D'autres caractéristiques apparaîtront de la description suivante :
- La figure 1 représente les éléments d'un exemple de réalisation du système de conditionnement selon l'invention à l'état séparé.
- La figure 2 représente les mêmes éléments associés pour constituer un conditionnement de transport d'articles apparaissant dans une zone arrachée de la figure.
- La figure 3 est une vue à plat d'un flan utilisable comme élément de maintien dans un système tel qu'illustré aux figures 1 et 2.
- La figure 4 est une variante du flan de la figure 3.

Le système selon l'invention comprend un volume inférieur 1 et un volume supérieur 2, réalisés par exemple en carton ondulé.

Dans l'exemple représenté, le système est parallélépipédique, les volumes 1 et 2 ayant chacun la forme d'un prisme à base rectangulaire de longueur L et de largeur l.

Le volume inférieur consiste en une cuvette formée d'un fond 3 délimitée par un rebord vertical 4, et d'une cloison supérieure 5, créée de préférence à partir d'un flan indépendant tel que représenté aux figures 3 et 4, et ayant, comme il apparaît aux figures 1 et 2 une forme galbée, d'aspect diédrique le long d'un pli axial 6. Dans cette cloison, qui clôt la cuvette, sont pratiquées des fenêtres 7, dont la forme et les dimensions sont adaptées à celles des articles A à placer dans ce conditionnement.

Dans le cas représenté, les articles A sont des diffuseurs de lumière de forme circulaire, dont une portion A' pénètre à l'intérieur du volume clos 1, à un degré assurant leur maintien en position, même au cours de la manutention et du transport.

Au besoin, dans le cas où les articles A sont de relativement grande dimension, comme représenté à la figure 2, un flan auxiliaire 5' est placé par dessus les articles A.

Ce flan 5' peut être identique au flan 5, c'est à dire comporter également des fenêtres 7' dans lesquelles s'encastrent les articles A, qui sont ainsi complètement immobilisés. Dans le cas où les articles A présentent une face supérieure plane, le flan 5' peut être une simple cuvette à fond plat qui vient s'appliquer sur ces faces supérieures planes, ce qui suffit au maintien des articles A.

Le volume inférieur 1, garni des articles A, constitue pour ceux-ci un présentoir directement utilisable.

Le volume supérieur 2 se présente sous forme d'une caisse prismatique, de longueur L et de largeur l, ayant une hauteur H légèrement supérieure à celle de l'ensemble du volume 1 avec les articles A en place. Sa face inférieure étant ouverte, il est facile de l'encastrer par dessus ledit ensemble, comme on le voit sur la figure 2, le bord inférieur 8 de la paroi périphérique 9 du volume supérieur 2 affleurant le bord inférieur 10 sur lequel le rebord périphérique 4 du volume inférieur 1 se replie sur le fond horizontal 3.

Une fois le volume supérieur 2 encastré par dessus le volume inférieur 1, comme représenté à la figure 2, le socle 1, garni des articles A, tel que décrit ci-dessus, éventuellement complété par le flan auxiliaire 5', se trouve entièrement enfermé dans le volume 2, l'ensemble du socle 1, et du volume protecteur 2 constituant alors, sans autre aménagement, sinon sa solidarisation par un ruban adhésif réunissant le dessous du fond 3 et les panneaux verticaux 8 et 9, un conditionnement permettant le transport et la manipulation des articles A.

Une fois toutes les opérations de transport et manipulations achevées, il suffit d'enlever le volume 2 pour disposer, sans aucune autre intervention, d'un présentoir sur lequel les articles A sont déjà disposés sur leur socle.

On a donc économisé les opérations d'extraction des articles A de leur carton de transport, puis leur disposition sur un socle de présentation approprié, avec le risque de casse et la perte de temps qu'elles représentent.

On notera que la nature du flan 5 est essentielle, puisqu'elle conditionne le maintien en place des articles A dans la cuvette 3-4, l'ensemble constituant le volume clos ou socle 1.

A cet effet, selon une caractéristique importante de l'invention, ce maintien est rendu tridimensionnel grâce au galbe du flan 5 une fois en place. Comme illustré à la figure 3, la largeur l' de la surface supérieure 5 est supérieure à la largeur l de la cuvette 1, de sorte que, une fois en place, la surface 5 sera pliée vers le bas autour de son axe 6, offrant un aspect diédrique, ainsi que les fenêtres 7. Des rebords 11 et 12 sur les quatre côtés de la surface 5 servent au guidage de la surface 5 sur le dessus de la cuvette 1.

Selon une autre caractéristique de l'invention, illustrée à la figure 4, les fenêtres 13 peuvent être aménagées pour recevoir des articles A ayant tous la même forme, mais des dimensions différentes. A cet effet, des zones rainées 14 sont prévues de manière telle que, à l'enfoncement d'un article A de plus grandes dimensions, ces zones sont déformées de manière à s'adapter à ces dimensions. Cela contribue à la caractéristique d'usage multiple du système.

Selon une autre caractéristique encore, des échancrures 15 sont découpées à la base d'au moins l'un des panneaux 9 du volume supérieur 2 (figure 1), de manière à laisser apparaître des indications 16 portées sur les zones correspondantes du rebord 4 de la cuvette inférieure 1 (figures 1 et 2).

Enfin, un bord 17 de ladite cuvette peut également être échancré pour mieux laisser apparaître les articles A sur leur présentoir.

## Revendications

1. Système pour le conditionnement d'au moins un article (A) de poids et/ou de dimensions relativement élevés, et permettant d'en assurer, à volonté, soit la manutention et le transport, soit la présentation sur le lieu de vente, comprenant un volume inférieur (1) clos, par dessus lequel peut venir s'encastrer un volume supérieur (2) ouvert sur sa face inférieure, lesdits volumes étant en carton, le volume supérieur (2) se composant d'une paroi supérieure horizontale et d'une cloison périphérique verticale, dont la forme et les dimensions sont telles que ladite cloison périphérique verticale vient recouvrir le volume inférieur (1) en enfermant ledit article (A) pour son transport quand le volume supérieur (2) est encastré sur le volume inférieur (1), tandis que ledit volume inférieur (1) sert directement de socle de présentation dudit article (A) quand ledit volume supérieur (2) est enlevé,
caractérisé en ce le volume inférieur (1) se compose d'une cuvette formée d'un fond horizontal (3) délimité par un rebord périphérique vertical (4) et clos par une cloison supérieure (5) distinct de la cuvette et d'allure générale horizontale, dans laquelle est pratiquée au moins une fenêtre (7) dans laquelle peut venir se loger une portion (A') dudit article (A), en vue de son maintien et de sa présentation, ledit volume supérieur (2) venant recouvrir le rebord périphérique (4) du volume inférieur 1.

2. Système selon la revendication 1, caractérisé en ce que la cloison supérieure (5) du volume inférieur est un flan galbé de manière que ladite fenêtre (7) vient offrir audit article (A) un logement tridimensionnel.

3. Système selon la revendication 2, caractérisé en ce que le conditionnement étant de forme parallélépipédique, le flan (5) fermant le volume inférieur (1) est rectangulaire et sa largeur est supérieure à la largeur de ladite cuvette, de manière telle qu'une fois en place, sa surface présente l'allure d'une surface diédrique dans laquelle est pratiquée ladite fenêtre (7) assurant ainsi à l'article (A) un maintien tridimensionnel.

4. Système selon les revendications 1 à 3, caractérisé en ce que les deux volumes (1, 2) sont de forme générale prismatique ou pyramidale à base rectangulaire ou polygonale.

5. Système selon les revendications 1 à 3, caractérisé en ce que les deux volumes (1, 2) sont de forme générale cylindrique ou conique à base circulaire ou ovale.

6. Système selon l'une quelconque des revendications précédentes, caractérisé en ce que, dans le cas d'un article (A) ayant une relativement grande dimension en hauteur, le maintien en place dudit article (A) par ledit socle (1) est renforcé au moyen d'un second flan (5') semblable ou non au premier (5) et placé par dessus l'article (A) avant encastrement du volume supérieur (2) sur le volume inférieur (1).

7. Système selon l'une quelconque des revendications précédentes, caractérisé en ce que les articles (A) logés dans le conditionnement ayant une forme déterminée mais diverses dimensions possibles, les fenêtre (7) du flan (5) comportent sur au moins certains de leurs bords des zones rainées (14) de manière à se conformer aux dimensions desdits articles (A) en se repliant sous l'effet de leur mise en place dans les fenêtres (7).

8. Système selon l'une quelconque des revendications précédentes, caractérisé en ce que au moins une zone de la cloison verticale (8, 9) du volume supérieur (2) comporte des fenêtres (15) destinées à laisser apparaître des indications (16) portées sur des zones en regard du rebord vertical (4) du volume inférieur (1).

9. Système selon l'une quelconque des revendications précédentes, caractérisé en ce que le rebord vertical (4) de la cuvette du volume inférieur (1) est échancré sur une portion d'extrémité (17) de manière à laisser mieux apparaître l'article (A) présenté quand le volume supérieur (2) est enlevé.

10. Utilisation du conditionnement, selon l'une quelconque des revendications précédentes, pour le transport et la présentation de séries d'articles (A) d'allure arrondie, tels que pièces de vaisselle (-assiettes, plats et analogues), accessoires d'éclairage (diffuseurs, abat-jour et analogues), et autres articles destinés à l'habitat, de bouteilles, d'objets d'art, d'outillages et analogue.

## Claims

1. System for packaging at least one article (A) which is relatively heavy and/or has relatively large dimensions, and making possible, as desired, either handling and transport or display at the place of sale, comprising a lower enclosed volume (1), over which may be fitted an upper volume (2) open on its lower face, the said volumes being made of cardboard, the upper volume (2) consisting of a horizontal upper wall and a vertical peripheral partition, the shape and dimensions of which are such that the said vertical peripheral partition covers the lower volume (1) while enclosing the said article (A) for its transport when the upper volume (2) is fitted over the lower volume (1), whereas the said lower volume (1) serves directly as a display stand for the said article (A) when the said upper volume (2) is removed,
characterized in that the lower volume (1) consists of a tray formed of a horizontal bottom (3) bounded by a vertical peripheral edge (4) and enclosed by an upper partition (5) distinct from the tray and having a generally horizontal appearance, in which at least one window (7) is constructed in which a portion (A') of the said article (A) may be housed with a view to holding and displaying it, the said upper volume (2) covering the peripheral edge (4) of the lower volume (1).

2. System according to claim 1, characterized in that the upper partition (5) of the lower volume is a blank, curved so that the said window (7) offers a three-dimensional housing for the said article (A).

3. System according to claim 2, characterized in that when the packaging has a parallelepiped shape, the blank (5) enclosing the lower volume (1) is rectangular and its width is greater than the width of the said tray so that once in place, its surface has the appearance of a dihedral surface in which the said window (7) is constructed, thus ensuring that the article (A) is held in three dimensions.

4. System according to claims 1 to 3, characterized in that the two volumes (1, 2) have a generally prismatic or pyramidal shape with a rectangular or polygonal base.

5. System according to claims 1 to 3, characterized in that the two volumes (1, 2) have a generally cylindrical or conical shape with a circular or oval base.

6. System according to any of the preceding claims, characterized in that, in the case of an article (A) having a relatively large height dimension, the holding in place of the said article (A) by the said stand (1) is reinforced by means of a second blank (5') similar or not to the first blank (5) and placed above the article (A) before the upper volume (2) is fitted over the lower volume (1).

7. System according to any of the preceding claims, characterized in that since the articles (A) housed in the packaging have a definite form but various possible dimensions, the windows (7) of the blank (5) comprise on at least certain of their edges grooved zones (14) so as to conform to the dimensions of the said articles (A) by folding under the effect of their being put in place in the windows (7).

8. System according to any of the preceding claims, characterized in that at least one zone of the vertical partition (8, 9) of the upper volume (2) comprises windows (15) designed to allow information (16) to appear which is carried on the opposite zones of the vertical edge (4) of the lower volume (1).

9. System according to any of the preceding claims, characterized in that the vertical edge (4) of the tray of the lower volume (1) is cut away so as better to reveal the article (A) displayed when the upper volume (2) is removed.

10. Use of the packaging according to any of the preceding claims, for the transport and display of a series of articles (A) having a rounded appearance, such as pieces of crockery (plates, dishes and the like), lighting accessories (diffusers, lamp-shades and the like) and other articles designed for the home, bottles, objets d'art, tools and the like.

## Patentansprüche

1. System für die Verpackung wenigstens eines Gegenstands (A) mit verhältnismäßig hohem Gewicht und/oder verhältnismäßig großen Abmessungen, das nach Belieben die Sicherstellung entweder der Handhabung und des Transports oder der Präsentation am Verkaufsort ermöglicht, mit einem verschlossenen unteren Volumen (1), über das ein an seiner Unterseite offenes oberes Volumen (2) geschoben werden kann, wobei die Volumina aus Karton bestehen, wobei das obere Volumen (2) aus einer horizontalen oberen Wand und aus einer vertikalen Umfangswand aufgebaut ist, deren Form und deren Abmessungen derart sind, daß die vertikale Umfangswand das untere Volumen (1) abdeckt und den Gegenstand (A) für dessen Transport umschließt, wenn das obere Volumen (2) auf das untere Volumen (1) geschoben ist, während das untere Volumen (1) direkt als Präsentationssockel des Gegenstands (A) dient, wenn das obere Volumen (2) abgenommen ist,
dadurch gekennzeichnet, daß das untere Volumen (1) aus einer Schale aufgebaut ist, die aus einem horizontalen Boden (3) gebildet ist, der durch einen vertikalen Umfangsrand (4) begrenzt ist, und durch eine obere Wand (5) verschlossen ist, die von der Schale verschieden ist und einen im allgemeinen horizontalen Verlauf besitzt, in der wenigstens ein Fenster (7) ausgebildet ist, in dem ein Teil (A') des Gegenstands (A) angeordnet werden kann, um ihn zu halten und zu präsentieren, wobei das obere Volumen (2) den Umfangsrand (4) des unteren Volumens (1) abdeckt.

2. System nach Anspruch 1, dadurch gekennzeichnet, daß die obere Wand (5) des unteren Volumens ein Zuschnitt ist, der in der Weise geschwungen ist, daß das Fenster (7) dem Gegenstand (A) einen dreidimensionalen Aufnahmeraum bietet.

3. System nach Anspruch 2, dadurch gekennzeichnet, daß bei einer Verpackung mit Parallelepiped-Form der Zuschnitt (5), der das untere Volumen (1) verschließt, rechtwinklig ist und seine Breite größer als die Breite der Schale ist, so daß, sobald er angeordnet ist, seine Oberfläche den Verlauf einer aus zwei angewinkelten Flächen bestehenden Oberfläche aufweist, in der das Fenster (7) ausgebildet ist, das somit eine dreidimensionale Halterung für den Gegenstand (A) sicherstellt.

4. System nach den Ansprüchen 1 bis 3, dadurch gekennzeichnet, daß die zwei Volumina (1, 2) die allgemeine Form eines Prismas oder einer Pyramide mit rechtwinkliger oder polygonaler Grundfläche besitzen.

5. System nach den Ansprüchen 1 bis 3, dadurch gekennzeichnet, daß die zwei Volumina (1, 2) die allgemeine Form eines Zylinders oder eines Kegels mit kreisförmiger oder ovaler Grundfläche besitzen.

6. System nach irgendeinem der vorangehenden Ansprüche, dadurch gekennzeichnet, daß für einen Gegenstand (A) mit verhältnismäßig großer Höhenabmessung das Festhalten des Gegenstands (A) durch den Sockel (1) mittels eines zweiten Zuschnitts (5') verstärkt ist, der dem ersten (5) ähnlich ist oder nicht und der auf dem Gegenstand (A) angeordnet wird, bevor das obere Volumen (2) über das untere Volumen (1) geschoben wird.

7. System nach irgendeinem der vorangehenden Ansprüche, dadurch gekennzeichnet, daß die Fenster (7) des Zuschnitts (5) dann, wenn die in der Verpackung untergebrachten Gegenstände (A) eine gegebene Form, jedoch verschiedene mögliche Abmessungen besitzen, wenigstens an bestimmten ihrer Ränder gerippte Zonen (14) enthalten, derart, daß diese an die Abmessungen der Gegenstände (A) angepaßt werden, indem sie unter der Wirkung der Anordnung der Gegenstände (A) in den Fenstern (7) entsprechend umgebogen werden.

8. System nach irgendeinem der vorangehenden Ansprüche, dadurch gekennzeichnet, daß wenigstens eine Zone der vertikalen Wand (8, 9) des oberen Volumens (2) Fenster (15) enthält, die dazu vorgesehen sind, die Angaben (16), die von den gegenüberliegenden Zonen des vertikalen Randes (4) des unteren Volumens (1) getragen werden, sichtbar zu machen.

9. System nach irgendeinem der vorangehenden Ansprüche, dadurch gekennzeichnet, daß der vertikale Rand (4) der Schale des unteren Volumens (1) in einem Endabschnitt (17) ausgeschnitten ist, um den bei abgenommenem oberen Volumen (2) präsentierten Gegenstand (A) besser sichtbar zu machen.

10. Verwendung der Verpackung nach irgendeinem der vorangehenden Ansprüche für den Transport und die Präsentation von Reihen von Gegenständen (A) mit abgerundetem Verlauf wie etwa von Geschirrteilen (Teller, Platten und dergleichen), Beleuchtungszubehör (Lichtverteilungsschirme, Lampenschirme und dergleichen) und anderen Haushaltsgegenständen, von Flaschen, Kunstobjekten, Werkzeugen und dergleichen.
